# EUROPÄISCHE PATENTSCHRIFT

(11) **EP 3 494 615 B1**
(45) Veröffentlichungstag und Bekanntmachung des Hinweises auf die Patenterteilung: **11.06.2025**
(21) Anmeldenummer: 17771394.8
(22) Anmeldetag: 15.09.2017
(51) Int. Cl.: H01R 4/04, H01R 4/18, H01R 4/28, H01R 4/02

(54) **NIEDER-, MITTELSPANNUNGS- UND/ODER HOCHSPANNUNGSANLAGE MIT EINER LANGZEITSTABILE UND STOFFSCHLÜSSIGE STROMPFADVERBINDUNG MITTELS NANOMATERIALIEN UND VERFAHREN ZUM HERSTELLEN DIESER STROMPFADVERBINDUNG**
LOW-, MEDIUM- AND/OR HIGH-VOLTAGE INSTALLATION WITH A BONDED CURRENT PATH CONNECTION WITH LONG-TERM STABILITY BY MEANS OF NANOMATERIALS, AND METHOD FOR PRODUCING SAID CURRENT PATH CONNECTION
SYSTÈME À BASSE TENSION, À MOYENNE TENSION ET/OU À HAUTE TENSION, COMPORTANT UNE CONNEXION DE CHEMIN DE COURANT STABLE À LONG TERME ET RÉALISÉE PAR LIAISON DE MATIÈRE AU MOYEN DE NANOMATÉRIAUX ET PROCÉDÉ DE RÉALISATION DE CETTE CONNEXION DE CHEMIN DE COURANT

(30) Priorität: 06.10.2016 DE 102016219374
(43) Veröffentlichungstag der Anmeldung: 12.06.2019
(73) Patentinhaber: Siemens Aktiengesellschaft, 80333 München (DE)
(72) Erfinder: LAST, Philipp, 12161Berlin (DE); POHLE, Dirk, 91301 Forchheim (DE); WÜSTENBERG, Kira Berdien, 10249 Berlin (DE); WERNER, Christian, 14612 Falkensee (DE)
(74) Vertreter: Siemens Patent Attorneys
(86) Internationale Anmeldenummer: PCT/EP2017/073246
(87) Internationale Veröffentlichungsnummer: WO 2018/065187

(56) Entgegenhaltungen:
- WO-A1-2010/108726
- DE-A1- 102009 002 135
- US-A- 4 334 122
- US-A1- 2010 018 768

## Beschreibung

Die Erfindung bezieht sich auf ein Verfahren zum Herstellen einer stoffschlüssigen Strompfadverbindung in Mittel- und/oder Hochspannungsschaltgeräten und auf ein Mittel- oder Hochspannungsschaltgerät mit einer langzeitstabilen und stoffschlüssigen Strompfadverbindung.

Bei Mittelspannungsanlagen und Hochspannungsanlagen wird der Strom mittels Leitungen, im sogenannten Strompfad, geführt. Das gleiche gilt für Mittel- und Hochspannungsschaltgeräte, die im Folgenden auch unter Mittelspannungsanlagen und Hochspannungsanlagen zu verstehen sind.

Beim Führen des Nennstroms in einem Leiter entsteht Wärme durch den ohmschen Widerstand des Strompfads der Schaltanlage. Um eine dauerhafte Funktionsfähigkeit der Schaltanlagen zu gewährleisten, muss sichergestellt sein, dass die im Gerät verbauten Komponenten, insbesondere die Leiter, die Strompfade bilden, dieser Erwärmung dauerhaft standhalten. Da dauerhaft in Verbindung mit Schaltgeräten sich in der Regel auf die gesamte Lebensdauer des Schaltgerätes bezieht, sind besondere Anforderungen an die Strompfade der Schaltanlagen zu stellen.

In diesem Zusammenhang sind insbesondere kraftschlüssige Verbindungsstellen im Strompfad kritisch zu betrachten. Solche kraftschlüssigen Verbindungsstellen, in der Regel Schraubstellen oder Klemmstellen, laufen Gefahr, dass sich deren Widerstand im Verlauf der Lebensdauer durch z.B. Korrosion deutlich erhöht. Eine Erhöhung des Widerstandes im Strompfad führt zwangsläufig zu höheren Temperaturen in den betroffenen Bereichen. Dies birgt die Gefahr, dass kritische Temperaturen erreicht und/oder überschritten werden, so dass die Schaltanlage nicht mehr geeignet ist, den vorgesehenen Nennstrom unten den potenziellen oder vorgegebenen Umweltbedingungen zu führen.

Dies ist insbesondere kritisch, da kraftschlüssige Verbindungen gegenüber anderen Verbindungsarten meist einen höheren elektrischen Widerstand aufweisen und damit die Erwärmungsproblematik verstärken oder diese erst dadurch auftreten.

Die Problematik der Erhöhung des Widerstandes bei kraftschlüssigen Verbindungen im Verlauf der Lebensdauer einer Schaltanlage wird im Stand der Technik durch die Verwendung von stoffschlüssigen Verbindungen, Schweißverbindungen oder Lötverbindungen, umgangen.

Aus der DE 10 2009 002135 A1 ist ein Verfahren zum Kontaktieren von Leiterplatten mit einer Nano-Sinterpaste bekannt.

Die US20100018768A1 offenbart eine Quetschverbindung im Zusammenhang mit einer metallischen Verbindung.

Die WO2010108726 A1 offenbart eine Verbindung mittels einer Nanofolie.

Die US4334122 beschreibt ein Herstellungsverfahren für einen elektrischen Abschlusses aus zwei Metallen, wobei die zwei Metalle mittels eines Druckes und Hitze miteinander verbunden werden.

Das Herstellen von Schweiß- oder Lötverbindungen ist in der Regel aber mit einer Erhöhung der Temperatur der zu verbindenden Bauteile verbunden. Für empfindliche Bauteile, wie z.B. Vakuumschaltröhren oder andere temperaturempfindliche Bauteile und insbesondere darin enthaltene Kunststoffkomponenten, ist eine kostengünstiges, einfaches Verschweißen oder Verlöten sehr kritisch, weil die Gefahr besteht, dass die Prozesswärme beim Fügen diese Komponenten beschädigt oder zerstört und deren Funktion somit nicht mehr gewährleistet ist.

Im Stand der Technik werden für solche Bauteile in der Regel sehr teure Schweißverfahren wie z.B. das Elektronenstrahlschweißen oder das Laserschweißen verwendet, die nur zu einer lokal begrenzten Erwärmung, insbesondere in der direkten Umgebung der Verbindungsstelle, der zu verbindenden Bauteile führt.

Aufgabe der Erfindung ist es nun, eine langzeitstabile und leitfähige Verbindung zur Stromleitung in einer Schaltanlage bereitzustellen, die die Nachteile des Stands der Technik beheben beziehungsweise eine kostengünstige und weniger aufwendige Produktion von Verbindungen von elektrischen Strompfaden bereitzustellen.

Diese Aufgabe wird durch den unabhängigen Anspruch 1 sowie die von diesem Anspruch abhängigen Ansprüche gelöst.

Ein Ausführungsbeispiel bezieht sich auf ein Verfahren nach Anspruch 1.

Die kraftschlüssige Verbindung bewirkt, dass ein Druck auf die Verbindungsstelle wirkt, was sich positiv auf das Ausbilden der Verbindung von dem ersten Teil des Strompfades und dem zweiten Teil des Strompfades auswirkt. Durch Zuführen einer Reaktionsenergie wird eine leitfähige und stoffschlüssige Verbindung zwischen dem Ersten Teil und dem zweiten Teil des Strompfades unter Mitwirkung des Nanomaterials gebildet. Das Nanomaterial kann im Folgenden als solches oder als Precursor des Nanomaterials vorliegen, das heißt das eigentliche Nanomaterial wird durch eine Reaktion aus einem Precursor gebildet, bevorzugt durch Zuführung der Reaktionsenergie, die auch zur Bildung der stoffschlüssigen Verbindung führt.

Ein Nanomaterial ein Material, dessen einzelne Einheiten oder bei dem ein oder mehrere Abmaße in einer Größe zwischen 1 und 1000 Nanometer (10⁻⁹ Meter, Milliardstel Meter), bevorzugt zwischen 1 und 100 Nanometer liegen.

Unter dem Terminus "Bereich" ist im Sinne dieser Anmeldung der Verbindungsbereich zu verstehen, also der Bereich, in dem der erste Teil und der zweite Teil des Strompfades mittels des Nanomaterials miteinander verbunden werden.

Unter dem Begriff "leitfähig" ist im Sinne dieser Anmeldung zu verstehen, dass die leitfähigen, miteinander verbundenen, Teile eines Strompfades über die Verbindung hinweg derart leitfähig sind, dass es bei einer Belastung mit oder unterhalb der Nennstromes der Schaltanlage zu keinen Funktionsbeeinträchtigungen kommt, auch nicht zu einer Erwärmung der Verbindungsstelle, die die zulässigen Temperaturen überschreitet.

Durch das Verwenden des Nanomaterials und dem Überführen der rein kraftschlüssigen Verbindung in eine stoffschlüssige und/oder kraftschlüssige Verbindung durch das Zuführen einer Reaktionsenergie, wird eine langzeitstabile Verbindung gewährleistet, die gemäß den Normen als stoffschlüssige Verbindung gewertet wird und so auch keinen zusätzlichen Prüfungsaufwand erfordern, wie zum Beispiel kraftschlüssige oder formschlüssige Verbindungen.

Insbesondere hat eine kraftschlüssige Verbindung und/oder eine formschlüssige Verbindung, bei der ein Druck auf die Verbindungsstelle zwischen dem ersten Teil des Strompfades und dem zweiten Teil des Strompfades ausgeübt wird, eine positive Wirkung auf das Ausbilden der stoffschlüssigen Verbindung von dem ersten Teil des Strompfades und dem zweiten Teil des Strompfades.

Bevorzugt wird, dass zwischen den jeweiligen kraftschlüssig und formschlüssig miteinander verbundenen Bereichen des ersten Teils und des zweiten Teils des Strompfades sich das Nanomaterial befindet oder sich das Nanomaterial über die jeweiligen Bereiche des ersten und/oder des zweiten Strompfades hinaus erstreckt.

Durch das vollständige oder nahezu vollständige Vorhandensein von Nanomaterial im Verbindungsbereich des Strompfades wird ein niedriger elektrischer Widerstand des Verbindungsbereiches und/oder eine Alterungsbeständigkeit erreicht. Verbindungsbereich meint hier weiterhin den Bereich, in dem der erste Teil und der zweite Teil des Strompfades mittels des Nanomaterials und des Kraftschlusses und/oder Formschlusses verbunden sind.

Weiter wird bevorzugt, dass der erste Teil und der zweite Teil des Strompfades aus dem gleichen leitenden Material und/oder der gleichen Materialkombination gebildet werden. Alternativ können der erste Teil und der zweite Teil des Strompfades aus unterschiedlichen leitenden Material und/oder unterschiedlichen Materialkombination gebildet werden, insbesondere sind für unterschiedliche Paarungen Kupfer und Silber oder Kupferlegierungen und Silberlegierungen relevant.

Auch wird bevorzugt, dass das Nanomaterial und/oder ein Precursor des Nanomaterials in Form einer Paste, einer Folie und/oder eines Pulvers auf den jeweiligen Bereich des ersten und/oder des zweiten Teils des Strompfades aufgebracht wird und/oder auf dem jeweiligen Bereich des ersten Teils und/oder des zweiten Teils des Strompfades vorhanden ist. Es können also sowohl beide Teile oder nur ein Teil des zu verbindenden Strompfades das Nanomaterial aufweisen.

Besonders bevorzugt wird, dass eine Folie aus dem Nanomaterial gebildet wird, insbesondere durch Drucken, besonders durch Siebdruck, oder Aufrakeln oder Aufstreichen auf ein Transfermaterial, von dem die durch zum Beispiel Trocknen, Aushärten oder Pressen hergestellte Folie gelöst werden kann. Alternativ kann das Transfermaterial auch bei der Ausbildung der stoffschlüssigen Verbindung umgewandelt, in die Verbindung eingebaut oder abgebaut werden.

Besonders bevorzugt wird, dass die Verbindungsmittel mit einem oder mehreren Mitteln von Schrauben, Nieten und/oder Klemmen gebildet werden.

Bevorzugt wird auch, dass das erste Teil und das zweite Teil des Strompfades formschlüssig miteinander verbunden werden.

Auch wird bevorzugt, dass der erste Teil des Strompfades ein elektrisch leitfähiges und flexibles Stromband oder ein Polkopf oder eine Strombandklemme ist, und/oder der zweite Teil des Strompfades ein Anschluss an:
- einen Bewegkontakt oder Festkontakt einer Vakuumschaltröhre; oder
- einen Transformator; oder
- eine Stromschiene ist.

Auch wird bevorzugt, dass das Zuführen der Reaktionsenergie zu einer lokal auf den, an das Nanomaterial angrenzenden, ersten Teil und den, an das Nanomaterial angrenzenden, zweiten Teil des Strompfades begrenzten Reaktion zu einer stoffschlüssigen Verbindung zwischen dem ersten Teil und dem zweiten Teil des Strompfades führt.

Weiter bevorzugt wird, dass die Reaktionsenergie in Form von thermischer Energie und/oder elektrischer Energie dem Nanomaterial zugeführt wird, und/oder die Reaktionsenergie in anderer Form zugeführt wird und in und/oder am Nanomaterial in thermische Energie und/oder elektrische Energie umgewandelt wird. Möglich ist aber auch die Zuführung der Reaktionsenergie in Form von elektromagnetischen Schwingungen, Wellen, und/oder induzierten Schwingungen und/oder Stoßwellen in das Material.

Bevorzugt wird auch, dass die durch das Zuführen der Reaktionsenergie herbeigeführte stoffschlüssige Verbindung des ersten Teils, des zweiten Teil des Strompfades und des Nanomaterial auf einen Sinterprozess des Nanomaterials beruht oder einen Sinterprozess des Nanomaterials umfasst und/oder einem Verschweißen und/oder einem Verlöten des ersten Teils und des zweiten Teils des Strompfades durch eine exotherme Reaktion des Nanomaterials oder eines Teils des Nanomaterials beruht. Bei dem Sinterprozess verbindet sich das Nanomaterial untereinander und zumindest teilweise oder vollständig mit dem ersten und dem zweiten Teil des Strompfades. Bei der exothermen Reaktion können der erste und dem zweite Teil des Strompfades direkt miteinander verschweißt werden und/oder unter Einbindung des Nanomaterials oder Bestandteilen davon verschweißt werden und/oder der erste und dem zweite Teil des Strompfades unter Mitwirkung des Nanomaterial oder weiterer Materialien verlötet werden. Die weiteren Materialien können dabei insbesondere auch Bestandteil des Nanomaterials sein oder während der exothermen Reaktion gebildet worden sein.

Auch wird bevorzugt, dass das Nanomaterial Silber und/oder einen Silberprecursor aufweist.

Bevorzugt wird auch Nanomaterial, welches Silbernanopartikel in Agglomeraten mit Ausmaßen in mindestens einer Raumrichtung von mehr als 90 nm, insbesondere mehr als 100 nm oder 200 nm, und kleiner 300 nm aufweist, insbesondere wird auch bevorzugt, dass die Silbernanopartikel bei einer entsprechenden Reaktionstemperatur und/oder entsprechenden Reaktionsbedingungen ausbildet werden und eine Größe von 1 nm bis 20 nm in mindestens einer Raumrichtung aufweisen.

Weiter bevorzugt wird, dass die Silbernanopartikel zumindest teilweise durch eine Reaktion in einem metall-organischen Precursor gebildet werden.

Ein weiteres Ausführungsbeispiel ist ein Mittel- oder Hochspannungsschaltgerät nach Anspruch 10.

Im Folgenden wird der Erfindungsgegenstand anhand von drei Figuren näher erläutert:
- Figur 1:: Stoffschlüssige und kraftschlüssige Verbindung eines ersten und eines zweiten Teils eines Strompfades;
- Figur 2:: schematische Darstellung einer Verbindung einer Vakuumschaltröhre mit einem leitfähigen und flexiblen Strombands mittels Nanomaterialien; und
- Figur 3:: Ablaufdiagramm eines erfindungsgemäßen Verfahrens zum Herstellen einer stoffschlüssigen und kraftschlüssigen Strompfadverbindung.

Die Figur 1 zeigt eine Verbindung in einer nicht näher dargestellten Schaltanlage 1, wobei ein erster Teil eines Strompfades 10 mit einem zweiten Teil eines Strompfades 20 mittels eines Verbindungsmittels 40 kraftschlüssig verbunden und über ein Nanomaterial 30 stoffschlüssig verbunden ist.

Die kraftschlüssige Verbindung 40 kann beispielsweise durch Schrauben, Nieten und/oder Klemmen erreicht werden. Alternativ zu der kraftschlüssigen Verbindung mit einem Verbindungsmittel 40 kann auch eine formschlüssige Verbindung - hier nicht gezeigt - Anwendung finden. Die formschlüssige Verbindung kann beispielsweise durch ineinander einrastende Verbindungsbereiche des ersten und des zweiten Teils des Strompfades oder durch Umformen, zum Beispiel Pressen oder Crimpen, erfolgen.

Die Figur 2 zeigt den Anschluss einer Vakuumschaltröhre 2 in einer nicht näher dargestellten Schaltanlage 1, wobei der Bewegkontaktanschluss 25 und das flexible Stromband 15 einerseits über ein Verbindungsmittel 40 kraftschlüssig miteinander verbunden sind und andererseits über ein Nanomaterial 30 miteinander stoffschlüssig verbunden sind. Alternativ - hier nicht gezeigt - kann auch der Bewegkontaktbolzen 25' und das flexible Stromband 15 einerseits über ein Verbindungsmittel 40 kraftschlüssig miteinander verbunden sein und andererseits über ein Nanomaterial 30 miteinander stoffschlüssig verbunden sein. Das flexible Stromband 15 ist in diesem Beispiel stoffschlüssig mit einem weiteren Teil des Strompfades 50 verbunden, wobei es sich bei dieser stoffschlüssigen Verbindung um eine herkömmliche Schweiß- oder Lötverbindung handelt.

Die Figur 3 zeigt einen schematischen Ablauf des erfindungsgemäßen Verfahren zur Herstellung einer stoffschlüssigen und kraftschlüssigen und/oder formschlüssigen Verbindung eines ersten und eines zweiten Teils eines Strompfades in einer Schaltanlage 1, insbesondere einer Schaltanlage für Mittelspannungen und/oder Hochspannungen. In einem ersten Schritt 100 werden der erste Teil eines Strompfades und/oder der zweite Teil eines Strompfades zumindest in einem Bereich mit einem Nanomaterial versehen, oder die mit einem Nanomaterial versehenen Teile des Strompfades werden bereitgestellt. Das beinhaltet auch, dass das Nanomaterial in Form einer Folie oer Gitters bereitgestellt wird und die Folie oder das Gitter auf dem ersten Teil eines Strompfades und/oder dem zweiten Teil eines Strompfades oder zwischen diesen platziert wird.

In einem zweiten Schritt 200 wird eine kraft- und/oder formschlüssige Verbindung zwischen dem ersten Teil des Strompfades und dem zweiten Teil des Strompfades herbeigeführt.

In einem dritten Schritt 300 wird durch ein Zuführen einer Reaktionsenergie eine leitfähige und stoffschlüssige Verbindung zwischen dem ersten Teil des Strompfades und dem zweiten Teil des Strompfades unter Mitwirkung des Nanomaterials hergestellt. Dabei kann das Nanomaterial entweder die leitfähige Verbindung durch einen einen Sinterprozess umfassenden Prozess bilden, oder durch das Zuführen einer Reaktionsenergie eine exotherme Reaktion bewirken, die ein Verschweißen des ersten Teils des Strompfades mit dem zweiten Teil des Strompfades bewirkt.

### Bezugszeichenliste

- 1: Schaltanlage
- 2: Vakuumschaltröhre
- 10: Erster Teil eines Strompfades
- 15: Leitfähiges, flexibles Stromband als erster Teil des Strompfade
- 20: Zweiter Teil eines Strompfades
- 25: Bewegkontaktanschluss einer Vakuumschaltröhre als zweiter Teil des Strompfades
- 25': Bewegkontaktbolzen einer Vakuumschaltröhre als zweiter Teil des Strompfades
- 30: Nanomaterial
- 40: Verbindungsmittel, zum Beispiel Schraube, Niete oder Klemme
- 50: Weiterer Teil des Strompfades
- 100: Schritt 1
- 200: Schritt 2
- 300: Schritt 3

## Patentansprüche

1. Verfahren zum Herstellen einer stoffschlüssigen Strompfadverbindung in Mittel- oder Hochspannungsschaltgeräten, wobei ein Strompfad mindestens einen ersten Teil (10) und einen zweiten Teil (20) aufweist, wobei
- der erste Teil (10) und/oder der zweite Teil (20) des Strompfades jeweils zumindest in einem Bereich ein Nanomaterial (30) aufweisen,
- der erste Teil (10) und der zweite Teil (20) des Strompfades zumindest in den jeweiligen Bereichen kraftschlüssig und/oder formschlüssig miteinander verbunden werden,
- der erste Teil (10) und der zweite Teil (20) des Strompfades in den jeweiligen Bereichen kraftschlüssig durch ein oder mehr Verbindungsmittel (40) verbunden werden, und
- durch Zuführen einer Reaktionsenergie eine leitfähige und stoffschlüssige Verbindung zwischen dem ersten Teil (10) und dem zweiten Teil (20) des Strompfades unter Mitwirkung des Nanomaterials (30) gebildet wird,
wobei durch das Verwenden des Nanomaterials und das Überführen der rein kraftschlüssigen Verbindung in eine stoffschlüssige und kraftschlüssige Verbindung durch das Zuführen der Reaktionsenergie, die langzeitstabile Strompfadverbindung gewährleistet wird.

2. Verfahren nach Anspruch 1,
**dadurch gekennzeichnet, dass** zwischen den jeweiligen kraftschlüssig und formschlüssig miteinander verbundenen Bereichen des ersten Teils (10) und des zweiten Teils (20) des Strompfades sich das Nanomaterial (30) befindet oder sich das Nanomaterial (30) über die jeweiligen Bereiche des ersten (10) und/oder des zweiten (20) Strompfades hinaus erstreckt.

3. Verfahren nach Anspruch 1 oder 2,
**dadurch gekennzeichnet, dass** der erste Teil (10) und der zweite Teil (20) des Strompfades aus dem gleichen leitenden Material und/oder der gleichen Materialkombination gebildet werden.

4. Verfahren nach einem der vorstehenden Ansprüche,
**dadurch gekennzeichnet, dass** das Nanomaterial (30) in Form einer Paste, einer Folie und/oder eines Pulvers und/oder eines Precursor auf den jeweiligen Bereich des ersten Teils (10) und/oder des zweiten Teils (20) des Strompfades aufgebracht wird und/oder auf dem jeweiligen Bereich des ersten Teils (10) und/oder des zweiten Teils (20) des Strompfades vorhanden ist.

5. Verfahren nach Anspruch 1,
**dadurch gekennzeichnet, dass** die Verbindungsmittel (40) mit einem oder mehreren Mitteln von Schrauben, Nieten und/oder Klemmen gebildet werden.

6. Verfahren nach einem der vorstehenden Ansprüche,
**dadurch gekennzeichnet, dass**
- der erste Teil des Strompfades (10) ein elektrisch leitfähiges und flexibles Stromband (15) oder ein Polkopf oder eine Strombandklemme ist, und/oder
- der zweite Teil des Strompfades (20) ein Anschluss
o an einen Bewegkontakt (25) oder Festkontakt einer Vakuumschaltröhre,
o an einen Transformator, oder
o eine Stromschiene ist.

7. Verfahren nach einem der vorstehenden Ansprüche,
**dadurch gekennzeichnet, dass** das Zuführen der Reaktionsenergie zu einer lokal auf den, an das Nanomaterial (30) angrenzenden, ersten Teil (10) und den an das Nanomaterial angrenzende zweiten Teil des Strompfades (20) begrenzten stoffschlüssigen Verbindung zwischen dem ersten Teil (10) und dem zweiten Teil des Strompfades (20) führt.

8. Verfahren nach einem der vorstehenden Ansprüche,
**dadurch gekennzeichnet, dass** die Reaktionsenergie
- in Form von thermischer Energie und/oder elektrischer Energie dem Nanomaterial (30) zugeführt wird, und/oder
- die Reaktionsenergie in anderer Form zugeführt wird und im und/oder am Nanomaterial (30) in thermische Energie und/oder elektrische Energie umgewandelt wird.

9. Verfahren nach einem der vorstehenden Ansprüche,
**dadurch gekennzeichnet, dass** das die durch das Zuführen der Reaktionsenergie herbeigeführte stoffschlüssige Verbindung des ersten Teils (10), des zweiten Teils des Strompfades (20) und des Nanomaterials (30) auf einem Sinterprozess des Nanomaterials (30) beruht oder diesen umfasst und/oder einem Verschweißen des ersten Teils (10) und des zweiten Teils des Strompfades (20) durch eine exotherme Reaktion des Nanomaterials (30) oder eines Teils des Nanomaterials (30) beruht.

10. Mittel- oder Hochspannungsschaltgerät, wobei das Mittel- oder Hochspannungsschaltgerät einen Strompfad mit einer stoffschlüssigen und kraftschlüssigen Strompfadverbindung aufweist, wobei die Strompfadverbindung nach einem Verfahren der vorstehenden Ansprüche 1 bis 9 gebildet ist, wobei der Strompfad mindestens einen ersten Teil (10) und einen zweiten Teil (20) aufweist, wobei der erste Teil (10) und/oder der zweite Teil (20) des Strompfades jeweils zumindest in einem Bereich ein Nanomaterial (30) aufweisen, wobei der erste Teil (10) und der zweite Teil (20) des Strompfades in den jeweiligen Bereichen kraftschlüssig durch ein oder mehr Verbindungsmittel (40) verbunden sind, und wobei eine leitfähige und stoffschlüssige Verbindung zwischen dem ersten Teil (10) und dem zweiten Teil (20) des Strompfades unter Mitwirkung des Nanomaterials (30) gebildet ist.

## Claims

1. Method for establishing a materially bonded current path connection in medium- or high-voltage switching devices, wherein a current path has at least one first portion (10) and one second portion (20),
wherein
- the first portion (10) and/or the second portion (20) of the current path each contain a nanomaterial (30) at least in one region,
- the first portion (10) and the second portion (20) of the current path are connected to one another in a non-positively locking and/or positively locking manner at least in the respective regions,
- the first portion (10) and the second portion (20) of the current path are connected in a non-positively locking manner by one or more connecting means (40) in the respective regions, and
- a conductive and materially bonded connection between the first portion (10) and the second portion (20) of the current path is formed, with involvement of the nanomaterial (30), by supplying reaction energy,
wherein the current path connection with long-term stability is ensured using the nanomaterial and changing the purely non-positively locking connection into a materially bonded and non-positively locking connection by supplying the reaction energy.

2. Method according to Claim 1,
**characterized in that**
the nanomaterial (30) is located between the respective regions of the first portion (10) and of the second portion (20) of the current path which are connected to one another in a non-positively locking and positively locking manner or the nanomaterial (30) extends beyond the respective regions of the first (10) and/or of the second (20) current path.

3. Method according to Claim 1 or 2,
**characterized in that**
the first portion (10) and the second portion (20) of the current path are formed from the same conductive material and/or the same material combination.

4. Method according to one of the preceding claims,
**characterized in that**
the nanomaterial (30) is applied to the respective region of the first portion (10) and/or of the second portion (20) of the current path and/or is present on the respective region of the first portion (10) and/or of the second portion (20) of the current path in the form of a paste, a foil and/or a powder and/or a precursor.

5. Method according to Claim 1,
**characterized in that**
the connecting means (40) are formed with one or more means from amongst screws, rivets and/or clamps.

6. Method according to one of the preceding claims,
**characterized in that**
- the first portion (10) of the current path is an electrically conductive and flexible current conductor (15) or a pole head or a current conductor clamp, and/or
- the second portion (20) of the current path is a connection
o to a moving contact (25) or fixed contact of a vacuum interrupter,
o to a transformer, or
o a busbar.

7. Method according to one of the preceding claims,
**characterized in that**
supplying the reaction energy leads to a materially bonded connection between the first portion (10) and the second portion (20) of the current path, which materially bonded connection is locally limited to the first portion (10), which adjoins the nanomaterial (30), and the second portion (20), which adjoins the nanomaterial, of the current path.

8. Method according to one of the preceding claims,
**characterized in that**
the reaction energy
- is supplied to the nanomaterial (30) in the form of thermal energy and/or electrical energy, and/or
- the reaction energy is supplied in another form and is converted into thermal energy and/or electrical energy in and/or on the nanomaterial (30).

9. Method according to one of the preceding claims,
**characterized in that**
the materially bonded connection of the first portion (10), the second portion (20) of the current path and the nanomaterial (30), which materially bonded connection is created by supplying the reaction energy, is based on a sintering process of the nanomaterial (30) or comprises said sintering process and/or is based on welding of the first portion (10) and the second portion (20) of the current path due to an exothermic reaction of the nanomaterial (30) or of a portion of the nanomaterial (30).

10. Medium- or high-voltage switching device, wherein the medium- or high-voltage switching device has a current path with a materially bonded and non-positively locking current path connection, wherein the current path connection is formed in accordance with a method of preceding Claims 1 to 9, wherein the current path has at least one first portion (10) and one second portion (20), wherein the first portion (10) and/or the second portion (20) of the current path each contain a nanomaterial (30) at least in one region, wherein the first portion (10) and the second portion (20) of the current path are connected in a non-positively locking manner by one or more connecting means (40) in the respective regions, and wherein a conductive and materially bonded connection between the first portion (10) and the second portion (20) of the current path is formed, with involvement of the nanomaterial (30).

## Revendications

1. Procédé de production d'une connexion de chemin de courant à coopération de matière dans des appareils de coupure de la moyenne tension ou de la haute tension, dans lequel un chemin de courant a au moins une première partie (10) et une deuxième partie (20),
dans lequel
- la première partie (10) et/ou la deuxième partie (20) du chemin de courant ont chacune au moins dans une zone un nanomatériau (30),
- la première partie (10) et la deuxième partie (20) du chemin de courant sont assemblées l'une à l'autre au moins dans les zones respectives à coopération de force et/ou à complémentarité de forme,
- la première partie (10) et la deuxième partie (20) du chemin de courant sont assemblées dans les zones respectives à coopération de force par un ou par plusieurs moyens (40) d'assemblage, et
- par apport d'une énergie de réaction, on forme une liaison conductrice et à coopération de matière entre la première partie (10) et la deuxième partie (20) du chemin de courant avec coopération du nanomatériau (30),
dans lequel par l'utilisation du nanomatériau et le passage de l'assemblage purement à coopération de force en une liaison à coopération de matière et à coopération de force, on assure, par l'apport de l'énergie de réaction, la connexion stable en longue durée de la connexion du chemin de courant.

2. Procédé suivant la revendication 1,
**caractérisé en ce que**,
entre les zones respectives, assemblées entre elles à coopération de force et à complémentarité de forme, de la première partie (10) et de la deuxième partie (20) du chemin de courant se trouve le nanomatériau (30) ou le nanomatériau (30) s'étend au-delà des zones respectives de la première partie (10) et/ou de la deuxième partie (20) du chemin de courant.

3. Procédé suivant la revendication 1 ou 2,
**caractérisé en ce que** la première partie (10) et la deuxième partie (20) du chemin de courant sont en le même matériau conducteur et/ou en la même combinaison de matériaux.

4. Procédé suivant l'une des revendications précédentes,
**caractérisé en ce que**
l'on dépose le nanomatériau (30) sous la forme d'une pâte, d'une feuille et/ou d'une poudre et/ou d'un précurseur sur la zone respective de la première partie (10) et/ou de la deuxième partie (20) du chemin de courant et/ou **en ce qu'**il est présent sur la zone respective de la première partie (10) et/ou de la deuxième partie (20) du chemin de courant.

5. Procédé suivant la revendication 1,
**caractérisé en ce que**
l'on forme les moyens (40) d'assemblage par l'un ou par plusieurs moyens de vis, de rivets et/ou de pinces.

6. Procédé suivant l'une des revendications précédentes, **caractérisé en ce que**
- la première partie du chemin (10) de courant est une bande (15) de courant conductrice et souple ou une tête polaire ou une borne de bande de courant, et/ou
- la deuxième partie du chemin (20) de courant est une connexion
o à un contact (25) mobile ou à un contact fixe d'un tube à commutation sous vide,
o à un transformateur, ou
o est une barre de courant.

7. Procédé suivant l'une des revendications précédentes,
**caractérisé en ce que**
l'apport de l'énergie de réaction entraîne une connexion à coopération de matière entre la première partie (10) et la deuxième partie du chemin (20) de courant délimitée localement sur la première partie (10) voisine du nanomatériau (30) et la deuxième partie (20) voisine du nanomatériau du chemin de courant.

8. Procédé suivant l'une des revendications précédentes,
**caractérisé en ce que**
l'énergie de réaction
- est apportée au nanomatériau (30) sous la forme d'énergie thermique et/ou d'énergie électrique, et/ou
- l'énergie de réaction est apportée sous une autre forme et est transformée en énergie thermique et/ou en énergie électrique dans et/ou sur le nanomatériau (30).

9. Procédé suivant l'une des revendications précédentes,
**caractérisé en ce que**
la connexion à coopération de matière provoquée par l'apport de l'énergie de réaction de la première partie (10), de la deuxième partie du chemin (20) de courant et du nanomatériau (30) repose sur une opération de frittage du nanomatériau (30) ou comprend celle-ci et/ou repose sur une soudure de la première partie (10) et de la deuxième partie du chemin (20) de courant par une réaction isotherme du nanomatériau (30) ou d'une partie du nanomatériau (30).

10. Appareil de coupure de la moyenne ou de la haute tension, dans lequel l'appareil de coupure de la moyenne ou de la haute tension a un chemin de courant ayant une connexion de chemin de courant à coopération de matière et à coopération de force, dans lequel la connexion de chemin de courant est formée suivant un procédé des revendications 1 à 9 précédentes, dans lequel le chemin de courant a au moins une première partie (10) et une deuxième partie (20), dans lequel la première partie (10) et/ou la deuxième partie (20) du chemin de courant ont chacune au moins dans une zone un nanomatériau (30), dans lequel la première partie (10) et la deuxième partie (20) du chemin de courant sont assemblées dans les zones respectives à coopération de force et par un ou plusieurs moyens (40) d'assemblage et dans lequel une connexion conductrice et à coopération de matière est formée entre la première partie (10) et la deuxième partie (20) du chemin de courant avec coopération du nanomatériau (30).
